# EUROPÄISCHE PATENTSCHRIFT

(11) **EP 0 056 660 B1**
(45) Veröffentlichungstag und Bekanntmachung des Hinweises auf die Patenterteilung: **07.08.1985**
(21) Anmeldenummer: 82100860.4
(22) Anmeldetag: 07.03.1980
(51) Int. Cl.: E04F 13/04, E04C 2/20

(54) **Verwendung von Hartschaumplatten zum Isolieren von Gebäudefassaden**
Use of rigid foam panels for thermal insulation of building fronts
Utilisation de plauqes en mousse dure pour l'isolation thermique de façades de bâtiment

(30) Priorität: 12.03.1979 DE 7906824 U
(43) Veröffentlichungstag der Anmeldung: 28.07.1982
(62) Teilanmeldung aus: 80101155.2
(73) Patentinhaber: BASF Aktiengesellschaft, 67063 Ludwigshafen (DE)
(72) Erfinder: Krueckau, Fritz Ernst, D-6719 Battenberg (DE)

## Beschreibung

Die Erfindung betrifft eine Verwendung von Hartschaumplatten zum Isolieren von Gebäudefassaden.

Harte Schaumkunststoffe, z. B. auf Basis von Polystyrol-Partikeischaum, werden in großem Maßstab zur Isolierung von Gebäuden und Gebäudeteilen gegen den Einfluß von Kälte und Wärme eingesetzt. Bei der Isolierung von Fassaden werden die Platten mit einem festhaftenden Deckputz versehen. Durch Schwindung und/oder thermische Kontraktion der steifen Schaumstoffplaten bilden sich bei Verformungsbehinderung in Plattenebene in der Plattenebene in beiden Hauptrichtungen starke Zugkräfte aus. Diese übertragen sich auf die schubfest mit der Plattenoberfläche verbundene Deckschicht und führen dort zu Spannungen, die konzentriert über den Stoßfugen der Platten auftreten.

Diese Spannungen überlagern sich den aus Temperaturbelastungen und Schwindung der Deckschicht selbst herrührenden Spannungen. Wird die Gesamtspannung größer als die Zugfestigkeit der Deckschicht, dann reißt diese.

Durch die DE-A-20 53 629 war bereits die Verwendung von Hartschaumplatten zum Isolieren von Gebäudefassaden bekannt, wobei die Platten mit einem Netzwerk von relativ flachen Einschnitten mit einer Breite von nahezu 1 cm versehen sind, die mit Mörtel vollständig ausgefüllt werden und die der Verankerung der Mörtelschicht dienen. Die damit verbundene Unstetigkeit des Querschnitts der Mörtelschicht kann durch eine Art Kerbwirkung zur Rißbildung im Bereich der Einschnitte führen.

Der Erfindung lag nun die Aufgabe zugrunde, die durch die Schaumstoffplatten infolge Schwindung und thermischer Längenänderung auf den Gesamtverbund und insbesondere auf die Deckschicht über den Stoßfugen ausgeübten Kräfte weitgehend zu vermindern, ohne daß jedoch die sonstigen Eigenschaften, vor allem die Wärmedämmung und die Drucksteifigkeit senkrecht zur Plattenebene negativ beeinflußt werden.

Diese Aufgabe wird erfindungsgemäß gelöst durch die Verwendung von 2 bis 30 cm dicken Platten aus einem harten Schaumstoff einer Dichte von 10 bis 100 g/l, die mindestens auf einer Seite mit zwei Scharen parallel verlaufender Einschnitte senkrecht zur Plattenebene versehen sind, wobei die Breite der Einschnitte zwischen 0 und 1 mm liegt und die Tiefe der Einschnitte größer ist als die halbe Plattendicke, die Abstände zwischen den Einschnitten zwischen 3 und 30 cm betragen und die beiden Schnittscharen unter einem Winkel von 75-90° zueinander verlaufen, zum Isolieren von Gebäudefassaden durch Befestigung der Platten auf der Fassade und anschließendem Aufbringen einer festhaftenden Putzschicht auf der mit Einschnitten versehenen Außenseite der Platten.

Es hat sich gezeigt, daß dabei die aus behinderten Dehnungen der Platte herrührenden Kräfte in allen Richtungen der Plattenebene drastisch herabgesetzt werden, so daß Risse in der Putzschicht, insbesondere über den Stoßfugen, vermieden werden.

Die Steifigkeit und Festigkeit der Schaumstoffplatten senkrecht zur Plattenebene wird durch das Schnittraster nicht verändert. Außerdem kann die bei Schaumstoffplatten notwendige Ablagerungszeit bis auf wenige Tage reduziert werden oder ganz entfallen.

Bevorzugte harte Schaumstoffe sind solche auf Basis von Polystyrol, insbesondere schwerentflammbarem Polystyrol-Partikelschaum. Daneben sind auch extrudierter Polystyrolschaum, Polyvinylchloridschaum und hart eingestellter Polyurethanschaum geeignet, ferner duroplastische Schäume auf Basis von Kondensationsprodukten von Harnstoff, Melamin oder Phenolen mit Formaldehyd.

Die Dichte der Schaumstoffe liegt zwischen 10 und 100 g/l, vorzugsweise zwischen 10 und 50 g/l. Die Dicke der Platten liegt zwischen 2 und 30, vorzugsweise zwischen 3 und 20 cm. Die Platten sind vorzugsweise nur auf einer Seite mit den Schnittrastern versehen, und zwar auf der Seite, die im eingebauten Zustand mit der Deckschicht verbunden ist. Zur Erzielung besonderer Effekte kann es jedoch auch zweckmäßig sein, beide Seiten der Platten mit Einschnitten zu versehen. Die Einschnitte verlaufen zweckmäßigerweise senkrecht zur Plattenebene, es soll jedoch ein schräges Einschneiden, beispielsweise bis zu einem Winkel von 75° zur Plattenebene nicht ausgeschlossen werden. Die Abstände zwischen den einzelnen Einschnitten betragen 3 bis 30 cm, vorzugsweise 5 bis 20 cm, die Tiefe der Einschnitte ist größer als die halbe Plattendicke. Ist die Einschnittiefe - wie bei den in der FR-A-2142759 beschriebenen Schaumstoffplatten - geringer als die halbe Plattendicke, dann kann das Auftreten von Spannungen beim Verbund mit der Putzschicht nicht vermieden werden. Die Breite der eingeschnittenen Schlitze wird von der Art des Werkzeugs bestimmt. Sie liegt zwischen 0 und 1 mm ; bei noch breiteren Schlitzen wird die Isolierwirkung der Dämmplatte beeinträchtigt und es können Kältebrücken entstehen.

Die beiden Schnittschargen verlaufen vorzugsweise orthogonal ; sie können jedoch auch unter einem Winkel von 75° zueinander verlaufen.

Es gibt verschiedene Methoden, nach denen die Einschnitte in den Platten angebracht werden können. Als Werkzeuge kommen z. B. Sägen, Schneidringe, rotierende Messer, Glühdrähte oder oszillierende Drähte in Frage. Es ist auch möglich, mit Einschnitten versehene Schaumstoffplatten direkt nach dem Formteilverfahren herzustellen, indem man Formen mit eingebauten dünnwandigen Blechen verwendet.

Die geschlitzten Schaumstoffplatten können wie herkömmliche Dämmstoffe an den Rändern gefalzt werden. Sie werden erfindungsgemäß mit einer - gegebenenfalls armierten - Putzschicht versehen.

### Fassadenaußendämmung

Auf ein 24 cm dickes Kalksandsteinmauerwerk wird die erfindungsgemäße Wärmedämmschicht mit einem üblichen Baukleber aus einer Kunstharzdispersion mit Zementzusatz aufgeklebt. Die Dämmschicht besteht aus 8 cm dicken, 50 cm breiten und 100 cm langen Platten aus schwerentflammbarem Schaumpolystyrol einer Dichte von 15 g/l. Die Platten sind mit zwei orthogonalen Scharen von 6 cm tiefen Einschnitten versehen, die Abstände von 10 cm haben. Auf die Dämmschicht wird ein Grundputz einer Dicke von 5 mm aufgetragen, in den mittig ein Glasseidengittergewebe als Armierung eingebettet ist. Nach Erhärten des Grundputzes wird als Deckputz ein kunstharzgebundener Reibeputz in 3 mm Dicke aufgebracht.

Man erhält eine Fassadenaußendämmung, bei der im Gegensatz zu konventionell aufgebauten Dämmungen auf Basis von unbehandelten Schaumstoffplatten keine Spannungsspitzen über den Stoßfugen der Platten auftreten, so daß das Risiko der Rißbildung in den Deckschichten weitgehend ausgeschaltet ist.

## Patentansprüche

Verwendung von 2 bis 30 cm dicken Platten aus einem harten Schaumstoff einer Dichte von 10 bis 100 g/I, die mindestens auf einer Seite mit zwei Scharen parallel verlaufender Einschnitte senkrecht zur Plattenebene versehen sind, wobei die Breite der Einschnitte zwischen 0 und 1 mm liegt und die Tiefe der Einschnitte größer ist als die halbe Plattendicke, die Abstände zwischen den. Einschnitten zwischen 3 und 30 cm betragen und die beiden Schnittscharen unter einem Winkel von 75-90° zueinander verlaufen, zum Isolieren von Gebäudefassaden durch Befestigung der Platten auf der Fassade und anschließendem Aufbringen einer festhaftenden Putzschicht auf der mit Einschnitten versehenen Außenseite der Platten.

## Claims

The use of 2 to 30 cm thick boards which consist of a rigid foam having a density of from 10 to 100 g/l, and are provided on at least one side with two sets of parallel incisions, and wherein the width of the incisions is from 0 to 1 mm and the depth thereof is greater than half the board thickness ; the distances between the incisions are from 3 to 30 cm ; and the two sets of incisions cross one another at an angle of from 75 to 90°, for insulating the fagades of buildings by fastening the boards to the façade and then applying a firmly adhering layer of finish to the outer face of the boards which is provided with incisions.

## Revendications

Utilisation pour l'isolation de façades de bâtiments de panneaux en une matière expansée (mousse) rigide d'une masse volumique de 10 à 100 g/1, d'une épaisseur de 2 à 30 cm, qui sont pourvus au moins d'un côté de deux ensembles d'entailles parallèles, perpendiculaires au plan des panneaux, les deux systèmes d'entailles faisant entre eux un angle compris entre 75 et 90° et les entailles possédant une largeur comprise entre 0 et 1 mm et une profondeur supérieure à la moitié de l'épaisseur des panneaux, la distance entre les entailles étant comprise entre 3 et 30 cm, ces panneaux étant fixés à la façade, puis leur face extérieure, comportant les entailles, revêtue d'une couche de finition fortement adhérente.
